# EUROPÄISCHE PATENTSCHRIFT

(11) **EP 0 228 027 B1**
(45) Veröffentlichungstag und Bekanntmachung des Hinweises auf die Patenterteilung: **24.05.1989**
(21) Anmeldenummer: 86117548.7
(22) Anmeldetag: 17.12.1986
(51) Int. Cl.: E05B 47/06

(54) **Elektromagnetisch gesteuertes Wertbehälterschloss**
Electromagnetically controlled safe lock
Serrure pour conteneur d'objets de valeur commandée électromagnétiquement

(30) Priorität: 28.12.1985 DE 3546241
(43) Veröffentlichungstag der Anmeldung: 08.07.1987
(73) Patentinhaber: Mauer GmbH, D-42579 Heiligenhaus (DE)
(72) Erfinder: Mauer, Günter, D-5628 Heiligenhaus (DE)
(74) Vertreter: Götz, Friedrich, Dipl.-Phys.

(56) Entgegenhaltungen:
- US-A- 1 361 317

## Beschreibung

Die Erfindung betrifft ein elektromagnetisch gesteuertes Wertbehälterschloß mit codierbarem Freigabebefehl und einer Handhabe zur Betätigung des Riegels, dessen Gehäuse in einer großen, vorderseitigen Aussparung den Riegel und mindestens ein Schließwerk aufnimmt. Derartige Schlösser sind in mehreren Ausführungsformen bekannt geworden.

Bei Bankschließfachanlagen werden Schlösser benutzt, die beispielsweise mit sechs oder sieben Zuhaltungen ausgerüstet sind. Der Kunde, also der Bankfachmieter, verfügt allein über den dazugehörigen Schlüssel. Um aber den Mißbrauch mit entwendeten oder gefundenen Schlüsseln zu verhindern, ist jedes Schloß zusätzlich mit einem Elektromagneten ausgerüstet, dessen Anker einen in der Riegelbahn liegenden Sperrstift betätigt. Die Erregerstromkreise der Elektromagneten aller Schließfächer sind zu einem Überwachungspult geführt, das von einem Bankangestellten bedient wird. Er hat die Aufgabe, die Identität oder Zugangsberechtigung eines Schlüsselträgers zu überprüfen und dann das Fach durch Vorentriegelung freizugeben. Bei diesen Schlössern muß der Elektromagnet eine gewisse Hubarbeit leisten, wofür ein Mindestbauvolumen erforderlich ist.

Weiterhin sind Wertbehälterschlösser bekannt geworden, die eine Zifferntastatur zur Eingabe einer Geheimzahl aufweisen. Bei richtiger Codierung wird der Freigabebefehl auf einen Elektromagneten geschaltet, der einen Sperrstift zurückzieht, so daß der Riegel über die Handhabe zu betätigen ist. Auch hier muß der Magnet mit einer bestimmten Mindestleistung beaufschlagt werden, damit er den Sperrstift anheben, also Hubarbeit leisten kann.

Der Erfindung liegt die Aufgabe zugrunde, durch konstruktive Maßnahmen das Bauvolumen des Magneten erheblich zu reduzieren und durch Verringerung der Leistung die Stromversorgung zu verbilligen.

Es ist weiterhin Aufgabe der Erfindung, die Zusatzbauelemente, wie Magnet, Hebel, Schieber so auszugestalten, daß sie in üblichen Schloßgehäusen herkömmlicher Bauart untergebracht werden können, ohne alle anderen Schloßbauteile umgestalten zu müssen.

Diese Aufgabe wird dadurch gelöst, daß in einer rückseitigen Offnung des Gehäuses ein Elektromagnet gelagert ist, dessen Anker auf einem mit Steuerschlitz versehenen Sperrhebel sitzt, daß der Anker infolge der Kraft einer Feder an dem Joch des Elektromagneten anliegt, daß der Sperrhebel auf einem Sperrschieber oder Steuerhebel schwenkbar gelagert ist und daß ein von der Handhabe betätigter Steuerdorn bei nicht erregtem Elektromagneten den Sperrhebel um seine Achse verschwenkt, bis dieser Steuerdorn gegen eine Sperrnase des Sperrschiebers oder Steuerhebels läuft, während bei erregtem Elektromagneten der Sperrhebel um seinen Anker verschwenkt wird und der Sperrschieber oder Steuerhebel in die Freigabestellung gelangt.

Ausführungsbeispiele der Erfindung werden anhand von Fig. 1 - 13 der Zeichnung erläutert.

Fig. 1 zeigt eine Draufsicht auf die Rückseite eines Code-Kombi-Schlosses in Sperrstellung,
Fig. 2 einen Sperrschieber,
Fig. 3 einen Sperrhebel,
Fig. 4 die Sperrstellung der Teile bei einem Öffnungsversuch ohne Stromimpuls,
Fig. 5 die Draufsicht in Öffnungsstellung,
Fig. 6 die Vorderseite eins Mietfachschlosses in Schließstellung,
Fig. 7 dieses Schloß in Offnungsstellung,
Fig. 8 dieses Schloß beim Öffnungsversuch ohne Stromimpuls,
Fig. 9 Einzelteile des Schlosses,
Fig.10 eine partielle Innenansicht,
Fig.11 eine verkleinerte Rückansicht,
Fig.12 ein anderes Mietfachschloß von vorn,
Fig.13 dessen Rückseite.

In Fig. 1 ist mit 1 die Rückseite des vorzugsweise aus Druckguß bestehenden Schloßgehäuses bezeichnet. Das Gehäuse weist 4 Befestigungslöcher 2, 3, 4, 5 auf. Eine ungefähr kreuzförmige Vertiefung la nimmt einen Sperrschieber 6 und einen Sperrhebel 7 auf. Am linken Ende des Hebels 7 ist ein Anker 7a befestigt, der dem Joch eines gehäusefesten Elektromagneten 8 gegenübersteht. Der zweiarmige Hebel 7 ist über einen Stift 9 auf dem Sperrschieber 6 drehbar gelagert. Eine Zugfeder 12 zieht den Hebel 7 in eine Endlage, in der der Anker 7a unmittelbar am Elektromagneten 8 anliegt. Ein Steuerdorn 10, der auf einem den Riegel 11 betätigenden Schwenkhebel sitzt, greift in Aussparungen der Teile 6 und 7 ein.

Die genaue Form des Sperrschiebers 6 zeigt Fig. 2. Er trägt oben links den Stift 9 und weist oben rechts eine Aussparung 6a auf, die in eine Sperrnase 6b übergeht.

Fig. 3 zeigt den Sperrhebel 7 mit dem Anker 7a, dem abgewinkelten Steuerschlitz 7b und der Lagerbohrung 7c. Ein Befestigungsbolzen 7d für die Zugfeder ist so angeordnet, daß die Feder den Sperrhebel 7 im Uhrzeigersinn zu drehen versucht. Die Feder 12 zieht aber auch über den Stift 9 den Sperrschieber 6 in seine untere Endlage.

Wenn man versucht, bei nicht erregtem Elektromagneten 8 den Riegel 11 über die Handhabe zurückzuziehen, dreht der Steuerdorn 10 auf seinem Weg nach links den Sperrhebel entgegen dem Uhrzeigersinn. Drehachse ist der Stift 9. Der Anker 7a entfernt sich vom Magneten 8, bis schließlich der Steuerdorn 10 gegen die Sperrnase 6b des Sperrschiebers 6 stößt. Dieser Zustand, bei dem der Riegel nur um einen kurzen Weg zurückgezogen ist, wird in Fig. 4 dargestellt. Sobald aber nach dem vergeblichen Versuch, den Riegel 11 zurückzuschieben, die Handhabe losgelassen wird, zieht die Feder 12 den Sperrhebel 7 wieder gegen den Magneten 8.

Ganz anders verhält sich das System, wenn zur öffnung des Schlosses der Elektromagnet 8 erregt wird, bevor man die Handhabe betätigt. Der Steuerdorn 10 drückt den Sperrschieber 6 und den Sperrhebel 7 nach oben, wobei der Befestigungsbolzen des Ankers 7a zum Drehpunkt wird. Der Steuerdorn 10 gleitet an der Sperrnase 6b vorbei in die linke Endstellung und der Riegel 11 wird voll zurückgezogen. Der Elektromagnet 8 braucht dabei nur den anliegenden Anker 7a festzuhalten. Dazu benötigt er weit weniger Erregerleistung als bei einem üblichen Hubmagneten, wie er in bekannten Schlössern verwendet wird. Die Stellung der Teile bei geöffnetem Schloß ist in Fig. 5 dargestellt.

Im Normalbetrieb muß der befugte Benutzer lediglich seine Codenummer eintasten und ggfl. die eingestellte Verzögerungszeit abwarten, um dann mit der Handhabe den Riegel zurückziehen zu können.

Um das Schloß zu verriegeln, muß nur die Handhabe in Schließstellung gedreht werden. Dabei wandert der Steuerdorn 10 nach rechts, bis der Sperrschieber 6 nach unten fällt und der Steuerdorn 10 erneut blockiert ist.

Für den Fall, daß die Betriebsspannung (einige Volt Gleichspannung) ausfällt oder die Codenummer in Vergessenheit geraten ist, wird eine an sich bekannte Notöffnungseinrichtung vorgesehen. Sie besteht aus einem nach Entfernung der Handhabe einzusetzenden Notschlüssel, einem Notriegel und einem Dorn 13 auf dem Notriegel, der sich in dem Schlitz 1 b nach links unter den Anker 7aschiebt, so daß dieser Anker bei Weiterdrehung des Notschlüssels festgehalten wird und der Riegel 11 wie gewohnt zurückgezogen werden kann.

Die Handhabe besteht aus einem Griff, einem Halm und einem einfachen Haken. Die Schloßvorderseite weist lediglich ein einziges Schlüsselloch auf. Wenn der Schloßbeschlag nach Einführung der Handhabe winkelversetzt befestigt wird, ist die Handhabe nur noch mit Werkzeug abnehmbar.

Vor Benutzung des Notschlüssels muß also die Beschlagverriegelung gelöst und dieser um einen Winkel von z.B. 120_{°} gedreht werden, damit man die Handhabe abnehmen und den Notschlüssel einführen kann.

Der Notschlüssel weist außer dem Riegelhaken auf der einen Seite einen profilierten Bart auf der anderen Seite auf, so daß also die übliche Zahl von sechs oder sieben Zuhaltungen benutzbar ist. Die Zuhaltungen stehen aber nur in Verbindung mit dem verdeckten Notriegel, während der Hauptriegel 11 elektromagnetisch gesperrt ist.

Das beschriebene Verriegelungssystem ist ebenso gut bei Bankschließfächern anwendbar, bei denen der Bankbeamte elektromagnetisch vorentriegelt, während der Kunde das Fach dann mit seinem Schlüssel öffnen kann. Der Kundenschlüssel ist hier ein Doppelbartschlüssel, der in ein Schließwerk mit 6 oder 7 Zuhaltungen eingreift.

Der Begriff "Handhabe" ist so weit auszulegen, daß er außer einem Handgriff oder Drehknopf auch Schlüssel, insbesondere Doppelbartschlüssel umfaßt, die sowohl die Zuhaltungen in Öffnungsposition bringen als auch das zum Rückzug des Riegels erforderliche Drehmoment übertragen.

Im Rahmen der Erfindung kann man abweichend von dem dargestellten Ausführungsbeispiel den Sperrschieber 6 durch einen Schwenkhebel ersetzen. Hierdurch wird die Bauhöhe verringert und die Aussparung im Schloßgehäuse vereinfacht.

Da der Elektromagnet 8 den Anker 7a lediglich festzuhalten braucht, benötigt er nur einen Bruchteil an Volumen und Gewicht. Zur Erregung genügen einige Volt Gleichspannung, so daß der Einsatz von wartungsfreien Langzeitbatterien möglich ist.

Die im Maßstab 1:1 gehaltenen Zeichnungen zeigen, daß der Elektromagnet 8 in einer Aussparung des üblichen Gehäusequaders unterzubringen ist.

Die beschriebene Anordnung ist viel preisgünstiger und weniger störungsanfällig als bekannte Lösungen. Für den sehr unwahrscheinlichen Fall einer Störung in der Elektronik oder der Stromversorgung ist das rein mechanische Notöffnungssystem vorgesehen, dessen Notschlüssel für sechs oder sieben Zuhaltungen dem üblichen Sicherheitsstandard entspricht.

Bei dem bisher beschriebenen Schloß, das als Code-Kombi-Schloß bezeichnet wird, sind alle Teile der elektrischen Ansteuerung in einer rückseitigen Öffnung des Schloßgehäuses untergebracht. Dies erleichtert die Montage und erlaubt vor allem die Justierung und die optische Funktionskontrolle.

In Fig. 6 - 11 wird ein Mietfachschloß dargestellt, bei dem die Steuer- und Sperrhebel in der Hauptöffnung des Schloßgehäuses untergebracht sind, während der Elektromagnet und ein Mikroschalter durch eine rückseitige Öffnung eingebaut sind.

Fig. 6 zeigt eine Teilansicht des Schloßgehäuses 21, in dessen vorderseitige Aussparung 21 b der Reihe nach ein Bankschließwerk mit einem Bankriegel 35, ein Kunden- oder Hauptriegel 31 und ein Kundenschließwerk eingesetzt werden. Das letztere wurde in der Darstellung nach Fig. 6 - 8 weggelassen, so daß der Hauptriegel 31 voll sichtbar ist. Mit 31 a ist die Steuerkurve für den Schlüssel bezeichnet, mit 21c der Schlüsselführungsdorn, mit 31b, 31c, 31d Führungsschlitze, mit 31e ein nach hinten ragender Tourstift und mit 31f ein nach hinten ragender Steuerstift. Ein Dorn 33 sitzt auf dem Bankriegel 35. Unterhalb der Ebene des Riegels 31 ist ein Steuerhebel 26 und ein Sperrhebel 27 angeordnet. Der Sperrhebel 27 trägt den Anker 27a eines durch die Wand 21g verdeckten Elektromagneten 28. Zwischen den Hebeln 26, 27 ist eine Zugfeder 22 ausgespannt. Da der Bankriegel 35 in die Öffnungsstellung (rechte Endlage) gebracht ist, drückt der Dorn 33 den Steuerhebel 26 nach oben. Fährt man den Bankriegel 35 nach links, zieht die Feder 22 den Hebel 26 nach unten,bis er mit seiner Aussparung 26a auf dem Tourstift 31 aufliegt, also die Sperrlage einnimmt. Die für die Funktion entscheidenden Teile der Hebel 26, 27 sind durch den Riegel 31 verdeckt und werden später genau beschrieben.

In Fig. 6 nimmt der Riegel 31 seine linke Endstellung ein, die nicht dargestellte Tür ist also verriegelt. Infolge der Kraft der Feder 22 liegt der Anker 27a auf dem Joch des Elektromagneten 28 auf.

In Fig. 7 ist der Riegel 31 ganz zurückgezogen, das Schloß also geöffnet. Beim Öffnungsvorgang wurde der Anker 27a vom erregten Magneten 28 festgehalten.

Fig. 8 zeigt einen Öffnungsversuch ohne Stromimpuls: Der Hebel 27 wird durch den Steuerstift 31f nach oben geschwenkt, der Hebel 26 verbleibt in Sperrlage und der Tourstift 31 erzwingt den Abbruch des Öffnungsversuches.

Fig. 9 zeigt den Sperrhebel 27, den Riegel 31 und den Steuerhebel 26. Der Hebel weist eine Aussparung 26a auf, in der sich der Tourstift 31e bewegt. Bei Freigabe läuft der Tourstift entsprechend Fig. 7 bis zur Kante 26c durch, bei Sperrung stößt er nach Fig. 8 gegen die Sperrnase 26b. Mit 26d ist eine Lagerbohrung bezeichnet, die einen gehäusefesten Lagerbolzen 21 umgreift. Eine zweite Lagerbohrung 26e nimmt einen Stift 27b des Sperrhebels 27 auf. Dieser Hebel weist weiterhin eine Steuerkurve 27c und eine Aussparung 27d auf. Auf die Steuerkurve 27c wirkt der Steuerstift 31f ein. Die Aussparung 27d liegt im Bereich des gehäusefesten Lagerbolzens 21 d.

Das Zusammenspiel der Hebel 26, 27 und des Bankriegels 35 ergibt sich aus Fig. 10: Der Bankriegel 35 ist in Öffnungsstellung; sein Dorn 33 hat den Steuerhebel 26 in die Freigabestellung nach oben gedrückt. Beim Zuschließen des Bankriegels 35 geht der Hebel 26 in die Sperrstellung, die mit strichpunktierten Linien angedeutet ist. Wenn jetzt der Anker 27a elektromagnetisch festgehalten wird und der Riegel 31 nach rechts wandert, verschwenkt der Stift 31f den Sperrhebel 27 und über die Verbindung 27b, 26e auch den Steuerhebel 26 im Uhrzeigersinn, so daß der Tourstift 31e frei durchlaufen kann.

Ist dagegen der Magnet 28 nicht erregt, dreht sich der Sperrhebel 27 entgegen dem Uhrzeigersinn um den Bolzen 27b und der Steuerhebel 26 verbleibt in der Sperrstellung.

Wird die Tür geschlossen, also der Riegel 31 nach links bewegt, schwenkt der Steuerhebel 26 durch die Zugkraft der Feder 22 erneut in die Sperrstellung. Die Feder bewirkt zugleich, daß der Anker 27a in Ruhestellung auf dem Joch des stromlosen Magneten 28 aufliegt, so daß man bei Aktivierung mit dem kleinsten denkbaren Erregerstrom auskommt. Da weder Hubarbeit zu leisten ist noch Luftspalte überwunden werden müssen, ist die Erregerleistung um ein Vielfaches kleiner als bei einem gewöhnlichen Hubmagneten.

In Fig. 11 ist die Rückansicht des Schloßgehäuses 21 dargestellt. An der rechten Stirnseite tritt der Hauptriegel 31 aus. Im linken Gehäusebereich ist eine durch Punktierung hervorgehobene Vertiefung 21f angebracht. Die Flächen 21h, 21 stellen Durchbrüche dar, durch die Hebel und Stifte hindurchgreifen können. Die Vertiefung 21f nimmt den Elektromagneten und einen Mikroschalter auf, der vom Hauptriegel betätigt werden kann.

Fig. 12 zeigt ein langgestrecktes Schloßgehäuse 41, das außer einem Kundenschließwerk 42 ein gleichartig sicheres Bankschließwerk 43 aufweist. Beide Schließwerke sind hier als Umstellschlösser aufgebaut. Unter dem Bankschließwerk 43 liegt in der Ebene des Hauptriegels 51 ein Bankriegel 45, der in Sperrstellung das Aufschließen des Hauptriegels unmöglich macht. Der zum Bankriegel gehörende Tourstift ist mit 45a bezeichnet. Die Freigabestellung des Tourstiftes ist mit unterbrochenen Linien angedeutet. An der rechten Stirnseite tritt außer dem Hauptriegel 51 eine Falle 52 aus dem Gehäuse aus, die zu Steuerzwecken benutzt wird.

In Fig. 13 ist die Rückansicht des Gehäuses 41 mit der rückseitigen Aussparung 41a dargestellt. In dieser Aussparung sind der Steuerhebel 46, der Sperrhebel 47 und der Elektromagnet 48 untergebracht. Der Anker 47a des Elektromagneten 48 ist mit dem Hebel 47 verbunden. Außerdem erkennt man einen mit Steuerkurve versehenen Schwenkhebel 49, der einen Mikroschalter 44 betätigt. Ein Stift 49a nimmt das eine Ende einer Zugfeder 50 auf, deren anderes Ende von einem gehäusefesten Stift 41 b gehalten wird. Beim Einschieben der Falle 52 wird der Schwenkhebel 49 im Uhrzeigersinn gekippt, bis der Rollenhebel 44a des Mikroschalters 44 über die Steuerkante des Schwenkhebels 49 läuft und die Kontaktbetätigung erfolgt.

Der Kontakt kann dazu dienen, in einer Zentrale ein Signal zu geben, wenn beispielsweise der Kunde aus Versehen den Hauptriegel 51 ausgefahren hat, ohne die Tür richtig zu schließen. Er kann auch Alarm auslösen, wenn das Schloß ohne Betätigung des Riegels gewaltsam entfernt wird.

Bei Schlössern ohne Falle kann der Mikroschalter dazu dienen, die Stellung des Hauptriegels zu signalisieren.

Durch einen Gehäuseschlitz 41c ragt ein Steuerstift 45b hindurch, der über eine aus Fig. 12 nicht ersichtliche Verlängerung des Rankriegels betätigt wird. In der gezeichneten linken Endstellung dieses Steuerstiftes drückt er den Steuerhebel 46 gegen die Kraft der Zugfeder 53 in die dargestellte Freigabestellung. Das Bankschließwerk dient also als Notöffnungssystem für den Fall, daß die elektromagnetische Entriegelung versagen sollte.

Die beschriebenen Wertfachschlösser sind nur unwesentlich teurer als rein mechanische Schlösser und können sehr vielseitig im Bankgewerbe, im Hotelbereich sowie für geschäftlich oder privat genutzte Wertschränke eingesetzt werden. Wegen des sehr geringen Stromverbrauches können preiswerte Trockenbatterien benutzt und Installationskosten gespart werden.

### Bezuaszeichenliste

1 Gehäuse
1 a kreuzförmige Vertiefung 1b Schlitz
2, 3, 4, 5 Befestigungslöcher
6 Sperrschieber
6a Aussparung
6b Sperrnase
7 Sperrhebel
7a Anker
7b Steuerschlitz
7c Achse
7d Befestigungsbolzen
8 Elektromagnet
9 Stift
10 Steuerdorn
11 Riegel
12 Feder
13 Dorn
21 Gehäuse
21a Vertiefung
21 b vorders. Aussparung
21c Schlüsselführungsdorn
21 d Lagerbolzen
21f Vertiefung
21 g Wand
21 h, 21 i Durchbrüche
22 Zugfeder
26 Steuerhebel
26a Aussparung
26b Sperrnase
26c Kante
26d, 26e Lagerbohrung
27 Sperrhebel
27a Anker
27b Stift
27c Steuerkurve
27d Aussparung
28 Elektromagnet
31 Hauptriegel
31a Steuerkurve
31 b, 31 c, 31 d Führungsschlitze
31 e Tourstift
31f Steuerstift
33 Dorn
35 Bankriegel
41 Schloßgehäuse
41a rücks. Öffnung
41 b gehäusefester Stift
42 Kundenschließwerk
43 Bankschließwerk
44 Mikroschalter
44a Rollenhebel
45 Bankriegel
45a Tourstift
45b Steuerstift
46 Steuerhebel
47 Sperrhebel
47a Anker
48 Elektromagnet
49 Schwenkhebel
49a Stift (mit der Falle verbunden)
50 Zugfeder
51 Hauptriegel
52 Falle
53 Zugfeder

## Patentansprüche

1. Elektromagnetisch gesteuertes Wertbehälterschloß mit codierbarem Freigabebefehl und einer Handhabe zur Betätigung des Riegels, dessen Gehäuse in einer großen, vorderseitigen Aussparung den Riegel und mindestens ein Schließwerk aufnimmt, dadurch gekennzeichnet, daß in einer rückseitigen Öffnung (1 a) des Gehäuses (1) ein Elektromagnet (8) gelagert ist, dessen Anker (7a) auf einem mit Steuerschlitz (7b) versehenen Sperrhebel (7) sitzt, daß der Anker (7a) infolge der Kraft einer Feder (12) an dem Joch des Elektromagneten (8) anliegt, daß der Sperrhebel (7) auf einem Sperrschieber (6) oder Steuerhebel schwenkbar gelagert ist und daß ein von der Handhabe betätigter Steuerdorn (10) bei nicht erregtem Elektromagneten (8) den Sperrhebel (7) um seine Achse (7c) verschwenkt, bis dieser Steuerdorn (10) gegen eine Sperrnase (6b) des Sperrschiebers (6) oder Steuerhebels läuft, während bei erregtem Elektromagneten (8) der Sperrhebel (7) um seinen Anker (7a) verschwenkt wird und der Sperrschieber (6) oder Steuerhebel in die Freigabestellung gelangt.

2. Elektromagnetisch gesteuertes Wertbehälterschloß nach Anspruch 1, dadurch gekennzeichnet, daß in der rückseitigen Öffnung (1 a) des Gehäuses (1) außer dem Elektromagneten (8) der Sperrhebel (7) und der Sperrschieber (6) gelagert sind und daß der mit dem Riegel (11) verbundene Steuerdorn (10) durch einen Schlitz im Gehäuse hindurch in den Sperrschieber (6) und den Steuerhebel (7) eingreift.

3. Elektromagnetisch gesteuertes Wertbehälterschloß nach Anspruch 1, dadurch gekennzeichnet, daß für den Störungsfall ein Notschlüssel vorgesehen ist, der mit Vorlauf einen Hilfsriegel betätigt, dessen Dorn (13) sich derart unter den Sperrhebel (7) legt, daß dessen Anker (7a) am Magneten (8) anliegt und die Entriegelung freigibt.

4. Elektromagnetisch gesteuertes Wertbehälterschloß nach Anspruch 3, dadurch gekennzeichnet, daß die Handhabe und der Notschlüssel durch ein und dieselbe Öffnung in das Schloß einsetzbar sind.

5. Elektromagnetisch gesteuertes Wertbehälterschloß nach Anspruch 3, dadurch gekennzeichnet, daß die Handhabe durch einen versetzt montierten Beschlag gegen Entfernung geschützt ist und daß zur Einführung des Notschlüssels der Beschlag verdrehbar befestigt ist.

6. Elektromagnetisch gesteuertes Wertbehälterschloß nach Anspruch 3, dadurch gekennzeichnet, daß der Notschlüssel den gleichen Öffnungshaken wie die Handhabe aufweist und zusätzlich mit einem codierten Bart versehen ist.

7. Elektromagnetisch gesteuertes Wertbehälterschloß nach Anspruch 1, dadurch gekennzeichnet, daß in der vorderseitigen Aussparung (21 b) des Gehäuses (21) unter dem Kundenschließwerk ein Bankschließwerk untergebracht ist, daß unter dem Hauptriegel (31) ein Sperrhebel (27) und ein Steuerhebel (26) untergebracht sind und daß der Elektromagnet (28) sowie ein vom Riegel (31) betätigter Mikroschalter in eine rückseitige Vertiefung (21a) des Gehäuses (21) eingesetzt sind.

8. Elektromagnetisch gesteuertes Wertbehälterschloß nach Anspruch 7, dadurch gekennzeichnet, daß der dem als Notöffnungssystem dienenden Bankschließwerk zugeordnete Bankriegel (35) einen Dorn (33) aufweist, der direkt und unabhängig von der elektrischen Ansteuerung den Steuerhebel (26) in die Freigabestellung drückt.

9. Elektromagnetisch gesteuertes Wertbehälterschloß nach Anspruch 7 und 8, dadurch gekennzeichnet, daß das Kundenschließwerk als Umstellschloß ausgebildet ist.

10. Elektromagnetisch gesteuertes Wertbehälterschloß nach Anspruch 1, dadurch gekennzeichnet, daß in einem langgestreckten Schloßgehäuse (41) ein Kundenschließwerk (42) und ein Bankschließwerk (43) nebeneinander angeordnet sind, daß der Bankriegel (45) in der verlängerten Bahn des Hauptriegels (51) liegt, daß in der rückseitigen Öffnung (41a) des Gehäuses der Elektromagnet (48), der Sperrhebel (47), der Steuerhebel (46) und ein Mikroschalter (44) angeordnet sind.

11. Elektromagnetisch gesteuertes Wertbehälterschloß nach Anspruch 10, dadurch gekennzeichnet, daß die beiden Schließwerke (42, 43) als Umstellschlösser ausgebildet sind.

12. Elektromagnetisch gesteuertes Wertbehälterschloß nach Anspruch 10, dadurch gekennzeichnet, daß das Schloß außer dem Hauptriegel (51) eine Falle (52) aufweist, die das Abschließen des Schlosses bei nicht geschlossener Tür verhindert und über den Mikroschalter (44) den gewaltsamen Aufbruch der Wertbehältertür anzeigt.

## Revendications

1. Serrure de coffre pour objets de valeur, commandée électromagnétiquement, à instruction de déverrouillage codée et comportant une manette d'actionnement du pêne dormant, dont le boîtier loge le pêne dormant dans un grand évidement situé sur la face avant, et au moins un dispositif de fermeture, caractérisée en ce qu'un électro-aimant (8) est monté dans une ouverture (1a) arrière du boîtier, dont la palette (7a) est placée sur un levier de verrouillage (7) pourvu d'une fente de commande (7b), en ce que la palette (7a) est appliquée contre la culasse de l'électro-aimant (8), sous la force d'un ressort (12), en ce que le levier de verrouillage (7) est monté pivotant sur un coulisseau de verrouillage (6) ou un levier de commande, et en ce qu'une broche de commande (10) actionnée par la manette fait pivoter le levier de verrouillage (7) autour de son axe (7c), lorsque l'électro-aimant (8) n'est pas excité, jusqu'à ce que cette broche de commande (10) passe contre un nez de verrouillage (6b) du coulisseau de verrouillage (6) ou du levier de commande, tandis que lorsque l'électro-aimant (8) est excité, le levier de verrouillage (7) pivote autour de sa palette (7a), et le coulisseau de verrouillage (6) ou le levier de commande parvient dans la position de déverrouillage.

2. Serrure de coffre pour objets de valeur, commandée électromagnétiquement, selon la revendication 1, caractérisée en ce que dans l'ouverture (1a) arrière du boîtier (1) sont montés, outre l'électro-aimant (8), le levier de verrouillage (7) et le coulisseau de verrouillage (6), et en ce que la broche de commande (10) reliée au pêne dormant (11) pénètre dans le coulisseau de verrouillage (6) et le levier de commande (7), à travers une fente pratiquée dans le boîtier.

3. Serrure de coffre pour objets de valeur, commandée électromagnétiquement, selon la revendication 1, caractérisée en ce qu'il est prévu une clef de secours en cas de dérangement, qui actionne avec avance un pêne auxiliaire, dont la broche (13) s'applique au-dessous du levier de verrouillage (7) de telle sorte que sa palette (7a) s'applique contre l'aimant (8) et autorise le déverrouillage.

4. Serrure de coffre pour objets de valeur commandée électromagnétiquement, selon la revendication 3, caractérisée en ce que la manette et la clef de secours peuvent être introduites dans la serrure par une seule et même ouverture.

5. Serrure de coffre pour objets de valeur, commandée électromagnétiquement, selon la revendication 3, caractérisée en ce que la manette est protégée contre l'enlèvement par une serrure montée décalée, et en ce que pour introduire la clef de secours, la serrure est fixée de manière à pouvoir tourner.

6. Serrure de coffre pour objets de valeur, commandée électromagnétiquement, selon la revendication 3, caractérisée en ce que la clef de secours présente le même crochet d'ouverture que la manette et est pourvue en plus d'un panneton codé.

7. Serrure de coffre pour objets de valeur, commandée électromagnétiquement, selon la revendication 1, caractérisée en ce qu'un dispositif de fermeture de la banque est placé dans l'évidement (21 b) avant du boîtier (21), sous le dispositif de fermeture du client, en ce qu'un levier de verrouillage (27) et un levier de commande (26) sont placés sous le pêne principal (31), et en ce que l'électro-aimant (28) ainsi qu'un micro-interrupteur actionné par le pêne (31) sont logés dans un enfoncement (21 a) arrière du boîtier (21).

8. Serrure de coffre pour objets de valeur, commandée électromagnétiquement, selon la revendication 7, caractérisée en ce que le pêne de la banque (35), associé au dispositif de fermeture de la banque, servant de système d'ouverture de secours, présente une broche (33) qui presse le levier de commande (26) dans la position de déverrouillage, directement et indépendamment de la commande électrique.

9. Serrure de coffre pour objets de valeur, commandée électromagnétiquement, selon la revendication 7 et 8, caractérisée en ce que le dispositif de fermeture du client est une serrure à combinaison.

10. Serrure de coffre pour objets de valeur, commandée électromagnétiquement, selon la revendication 1, caractérisée en ce qu'un dispositif de fermeture du client (42) et un dispositif de fermeture de la banque (43) sont disposés côte à côte dans un boîtier de serrure (41) allongé, en ce que le pêne de la banque (45) se situe dans le prolongement du pêne principal (51 ), en ce que dans l'ouverture (41 a) arrière du boîtier sont disposés l'électro-aimant (48), le levier de verrouillage (47), le levier de commande (46) et un micro-interrupteur (44).

11. Serrure de coffre pour objets de valeur, commandée électromagnétiquement, selon la revendication 10, caractérisée en ce que les deux dispositifs de fermeture (42, 43) sont des serrures à combinaison.

12. Serrure de coffre pour objets de valeur, commandée électromagnétiquement, selon la revendication 10, caractérisée en ce que la serrure comporte, outre le pêne principal (51), un pêne demi-tour (52) qui empêche la fermeture de la serrure lorsque la porte n'est pas fermée, et indique l'effraction de la porte du coffre, par l'intermédiaire du micro-interrupteur (44).

## Claims

1. An electromagnetically controlled lock for a container for valuables with codable release command and a handle for the actuation of the dead bolt, the housing of which accommodates the dead bolt and at least one locking mechanism in a large front side recess, characterised in that there is supported in a rear side opening (1 a) of the housing (1) an electromagnet (8), the armature (7a) of which is located on a blocking lever (7) provided with a control slot (7b), in that the armature (7a) abuts against the yoke of the electromagnet (8) as a result of the force of a spring (12), in that the blocking lever (7) is pivoted on a clocking slider (6) or blocking lever and in that a control pin (10) actuated by the handle pivots the blocking lever (7) about its axis (7c) when the electromagnet (8) is not energized, until this control pin (10) runs against a blocking lug (6b) of the blocking slider (6) or control lever, while when the electromagnet (8) is energized the blocking lever (7) is pivoted about its armature (7a) and the blocking slider (6) or control lever arrives in the release position.

2. An electromagnetically controlled lock for a container for valuables according to Claim 1, characterised in that in the rear side opening (1 a) of the housing (1), as well as the electromagnet (8) there are mounted the blocking lever (7) and the blocking slider (6), and in that the control pin (10) connected to the dead bolt (11) engages through a slot in the housing into the blocking slider (6) and the control lever (7).

3. An electromagnetically controlled lock for a container for valuables according to Claim 1, characterised in that for the case of a disturbance an emergency key is provided which with a forward stroke actuates an auxiliary dead bolt, the pin (13) of which lies under the blocking lever (7) in such a manner that its armature (7a) abuts against the magnet (8) and releases the unlocking device.

4. An electromagnetically controlled lock for a container of valuables according to Claim 3, characterised in that the handle and the emergency key can be inserted through one and the same opening into the lock.

5. An electromagnetically controlled lock for a container for valuables according to Claim 3, characterised in that the handle is protected against removal by offset mounted metal fittings and in that the metal fittings are secured pivotably for the introduction of the emergency key.

6. An electromagnetically controlled lock for a container for valuables according to Claim 3, characterised in that the emergency lock has the same opening catch as the handle and in addition is provided with a coded bit.

7. An electromagnetically controlled lock for a container for valuables according to Claim 1, characterised in that a bank's locking mechanism is accommodated under the customer's locking mechanism in the front side cavity (21b) of the housing (21), in that a blocking lever (27) and a control lever (26) are accommodated under the main dead bolt (31) and in that the electromagnet (28) as well as a microswitch actuated by the dead bolt (31) is set into a rear side recess (21 a) of the housing (21).

8. An electromagnetically controlled lock for containers for valuables according to Claim 7, characterised in that the bank's dead bolt (35) assigned to the bank's lock mechanism serving as the emergency opening system has a pin (33) which presses the control lever (26) into the release position directly and independently of the electrical control.

9. An electromagnetically controlled lock for a container for valuables according to Claim 7 and 8, characterised in that the customer's lock mechanism is constructed as a reversing lock.

10. An electromagnetically controlled lock for a container for valuables according to Claim 1, characterised in that a customer's lock mechanism (42) and a bank's lock mechanism (43) are arranged next to each other in an elongated lock housing (41), in that the bank's dead bolt (45) is located in the extended path of the main dead bolt (51), in that the electromagnet (48), the blocking lever (47), the control lever (46) and a microswitch (44) are arranged in the rear side opening (41 a) of the housing.

11. An electromagnetically controlled lock for a container for valuables in accordance with Claim 10, characterised in that the two lock mechanisms (42, 43) are constructed as reversing locks.

12. An electromagnetically controlled lock for a container for valuables in accordance with Claim 10, characterised in that as well as the main dead bolt (51) the lock has a catch (52) which prevents the locking of the lock when the door is not closed and indicates the forced break-in of the container for valuables via the microswitch (44).
